# EUROPÄISCHE PATENTSCHRIFT

(11) **EP 0 234 209 B1**
(45) Veröffentlichungstag und Bekanntmachung des Hinweises auf die Patenterteilung: **09.10.1991**
(21) Anmeldenummer: 87100284.6
(22) Anmeldetag: 12.01.1987
(51) Int. Cl.: D04H 1/46

(54) **Wattevlies des Typs Polsterwatte oder Füllvlies**
Wadding sheet of the upholstery pad or wadding layer type
Nappe d'ouate du type ouate de rembourrage ou de garnissage

(30) Priorität: 25.01.1986 DE 8601894 U
(43) Veröffentlichungstag der Anmeldung: 02.09.1987
(73) Patentinhaber: Faser- und Vliesstoffwerk Maurenbrecher GmbH & Co, D-4150 Krefeld 29 (DE)
(72) Erfinder: Maurenbrecher, Jan Wellem, D-4150 Krefeld 1 (DE)
(74) Vertreter: Stark, Walter, Dr.-Ing.

(56) Entgegenhaltungen:
- DE-A- 2 348 600
- FR-A- 888 739
- US-A- 3 894 320

## Beschreibung

Die Erfindung betrifft ein Wattevlies als Polsterwatte, Füllvlies oder dgl., insbesondere für Sitzmöbel und Matratzen, mit beidseitiger Abdeckung aus einem textilen Flächengebilde insbesondere Vlies, Gewebe oder Gewirke, die linienweise mit der Watteschicht verbunden ist.

Üblicherweise werden bei derartigen Wattevliesen die beiden Abdeckungen mit der Watteschicht durchgehend vernäht. Der Stichabstand der Nähfäden ist verhältnismäßig groß. Die Zugspannung der Nähfäden darf nicht zu groß sein, damit auch im Bereich der Nähnaht die Polsterwirkung erhalten bleibt. Dennoch springen die Nähte beim Verarbeiten des Wattevlieses, insbesondere beim Schneiden leicht auf, so daß der Zusammenhalt von Abdeckungen und Watteschicht nicht mehr gewährleistet ist.

Aufgabe der Erfindung ist es, ein Wattevlies der eingangs beschriebenen Gattung so zu verbessern, daß ein hinreichender Zusammenhalt von Abdeckungen und Watteschicht auch bei der Verarbeitung gewährleistet ist und das die Polsterwirkung an allen Stellen erhalten bleibt.

Diese Aufgabe wird dadurch gelöst, daß jede Abdeckungsseite mit der Watteschicht vernadelt ist und daß die Vernadelungen beider Abdeckungsseiten in Pfeifenanordnung zueinander versetzt sind. Anders ausgedrückt ist bei diesem Wattevlies jeweils nur eine Abdeckungsseite längs einer Linien mit der Watteschicht vernadelt, wobei abwechselnd die eine oder die andere Abdeckungsseite vernadelt ist. Die Vernadelung jeder Abdeckungsseite kann die Watteschicht vollständig durchdringen, so daß eine lokale Auflösung der Watteschicht nicht zu befürchten ist. Der Abstand benachbarter Vernadelungslinien jeder Abdeckungsseite kann etwa 20 cm betragen. Die Breite jeder Vernadelungslinie kann 1 bis 2 cm betragen.

Im folgenden wird ein in der Zeichnung dargestelltes Ausführungsbeispiel der Erfindung erläutert; die einzige Figur zeigt teilweise einen Schnitt durch ein Wattevlies.

Das dargestellte Wattevlies besteht aus einer Watteschicht 1, die beidseitig mit Vliesbahnen 2 bzw. 3 abgedeckt ist. Jede Vliesbahn 2 bzw. 3 ist mit der Watteschicht 1 vernadelt. Die Vernadelungsbereiche 4 sind schraffiert wiedergegeben. Die Vernadelung 4 erfolgt linienweise und in Pfeifenanordnung derart, daß die Watteschicht 1 jeweils nur mit einer Vliesbahn 2 bzw. 3 vernadelt ist. Dementsprechend erstreckt sich die Vliesbahn 2 zwischen zwei zugeordneten Vernadelungsbereichen 4 über einen weiteren Vernadeldungsbereich 4, an dem die Watteschicht 1 mit der Vliesbahn 3 vernadelt ist.

Die Vernadeldungen jeder Abdeckungsseite durchdringen die Watteschicht 1 vollständig. Der Abstand benachbarter Vernadelungsbereiche oder -linien jeder Abdeckungsseite kann etwa 20 cm betragen. Die Breite jedes Vernadelungsbereiches 4 kann 1 bis 2 cm betragen.

## Patentansprüche

1. Wattevlies als Polsterwatte, Füllvlies oder dgl. insbesondere für Sitzmöbel und Matratzen, mit beidseitiger Abdeckung aus einem textilen Flächengebilde, insbesondere Vlies, Gewebe oder Gewirke, die linienweise mit der Watteschicht verbunden ist, dadurch gekennzeichnet, daß jede Abdeckungsseite (2,3) mit der Watteschicht (1) vernadelt ist und daß die Vernadelungen (4) beider Abdeckungsseiten (2,3) in Pfeifenanordnung zueinander versetzt sind.

2. Wattevlies nach Anspruch 1, dadurch gekennzeichnet, daß die Vernadelung (4) jeder Abdeckungsseite (2,3) die Watteschicht (1) vollständig durchdringt.

3. Wattevlies nach Anspruch 1 oder 2, dadurch gekennzeichnet, daß der Abstand benachbarter Vernadelungsbereiche (4) jeder Abdeckungsseite (2,3) etwa 20 cm beträgt.

4. Wattevlies nach einem der Ansprüche 1 bis 3, dadurch gekennzeichnet, daß die Breite jedes Vernadelungsbereiches (4) 1 bis 2 cm beträgt.

## Claims

1. Non-woven wadding, used as upholstery wadding, nonwoven filling or the like, more especially for seats and mattresses, having a covering on each side formed from a textile, flat-shaped structure, more especially non-woven material, woven arterial or knitted arterial, which covering is linearly joined to the layer of wadding, characterised in that each side of the covering (2, 3) is stitched to the layer of wadding (1), and in that the stitched regions (4) of both sides of the covering (2, 3) are offset from one another in a pipe-like disposition.

2. Non-woven wadding according to claim 1, characterised in that the stitched region (4) of each side of the covering (2, 3) completely penetrates the layer of wadding (1).

3. Non-woven wadding according to claim 1 or 2, characterised in that the spacing between adjacent stitched regions (4) of each side of the covering (2, 3) is substantially 20 cm.

4. Non-woven wadding'according to one of claims 1 to 3, characterised in that the width of each stitched region (4) is 1 to 2 cm.

## Revendications

1. Non-tissé d'ouate, sous forme d'ouate de rembourrage, de non-tissé de garnissage ou similaire, particulièrement pour sièges et matelas, comportant un revêtement textile sur ses deux faces constitué d'un produit textile plan, particulièrement non-tissé, tissu ou maille, qui est relié linéairement à la couche d'ouate, caractérisé en ce que chacune des faces du revêtement (2,3) est épinglée à la couche d'ouate (1) et que les épinglages (4) des deux couches de revêtement (2,3) sont décalés entre eux selon un agencement en sifflet.

2. Non-tissé d'ouate selon la Revendication 1, caractérisé en ce que l'épinglage (4) de chaque face de revêtement (2,3) traverse entièrement la couche d'ouate (1).

3. Non-tissé d'ouate selon la Revendication 1 ou 2, caractérisé en ce que l'intervalle entre des zones d'épinglage voisine (4) de chaque face de revêtement (2,3) est d'environ 20 cm.

4. Non-tissé d'ouate selon l'une des Revendications 1 à 3, caractérisé en ce que la largeur de chaque zone d'épinglage (4) est comprise entre 1 et 2 cm.
